# EUROPÄISCHE PATENTSCHRIFT

(11) **EP 0 204 937 B1**
(45) Veröffentlichungstag und Bekanntmachung des Hinweises auf die Patenterteilung: **22.02.1989**
(21) Anmeldenummer: 86105821.2
(22) Anmeldetag: 29.04.1986
(51) Int. Cl.: B65B 39/00, B67C 3/26

(54) **Vorrichtung zum Füllen von Behältern**
Apparatus for filling containers
Appareil pour remplir des récipients

(30) Priorität: 29.04.1985 IT 3422
(43) Veröffentlichungstag der Anmeldung: 17.12.1986
(73) Patentinhaber: SIMONAZZI A. & L. S.p.A., I-43016 Parma (IT)
(72) Erfinder: Simonazzi, Adriano, Dr., I-43016 Parma (IT)
(74) Vertreter: Beszédes, Stephan G., Dr.

(56) Entgegenhaltungen:
- FR-E- 95 721
- US-A- 2 363 543

## Beschreibung

Die Erfindung betrifft eine Vorrichtung zum Füllen von Behältern mit einem Füllrohr, in welchem ein mit einer Durchgangsbohrung ausgebildeter Körper zwischen einer Füllstellung und einer Abdichtstellung verschiebbar angeordnet ist, und mit einer koaxial zum Füllrohr verschiebbar geführten auswechselbaren Glocke, wobei der untere Rand der Glocke zwecks Abstützung auf einem Behälter eine Dichtung aufweist.

Eine derartige Vorrichtung ist aus der FR-E-95 721 bekannt. Wie bei anderen bekannten Vorrichtungen diesen Typs ist es auch dort nicht möglich, den Differentialschub, mit dem die Dichtigkeit zwischen der Füllvorrichtung und dem Behälter sichergestellt wird, anzupassen.

Der Erfindung liegt die Aufgabe zugrunde eine gattungsgemäße Vorrichtung zum Füllen von Behältern derart auszugestalten, daß während des Füllens der Behälter zuverlässig abgedichtet ist.

Diese Aufgabe wird erfindungsgemäß dadurch gelöst, daß die Außenwand der Glocke an der Innenwand einer nach unten offenen Aufnahme und die Innenwand der Glocke an der Außenwand des Füllrohres abdichtend geführt sind, so daß in der Aufnahme oberhalb der oberen Stirnfläche der Glocke eine Kammer zum Verschieben der Glocke Innerhalb der Aufnahme ausgebildet wird.

Zum Füllen eines Behälters wird die Glocke in der Aufnahme soweit verschoben, bis sich der untere Rand der Glocke abdichtend auf dem Rand des Behälters abstützt. Wenn Behälter unterschiedlichen Durchmessers gefüllt werden müssen, reicht es aus, die Glocke auszutauschen, so daß deren unterer Rand im Bereich der Dichtung einen Durchmesser aufweist, der dem des zu befüllenden Behälters entspricht.

Wenn eine Aufnahme mit einem mittleren Durchmesser verwendet wird, kann die Glocke an unterschiedliche Behälterdurchmesser angepaßt werden, indem entweder vorzugsweise die in der Aufnahme verschiebbare Wand der Glocke eine ausreichende Stärke aufweist, so daß die Außenwand der Glocke an der Innenwand der Aufnahme und die Innenwand der Glocke an der Außenwand des Füllrohres abdichtend geführt werden, oder gemäß einer weiteren bevorzugten Ausführungsform kann zwischen der Außenwand der Glocke und der Innenwand der Aufnahme eine Buchse eingesetzt werden, wenn beispielsweise Behälter mit geringem Durchmesser zu füllen sind.

Nach einer zweckmäßigen Ausführungsform ist der innerhalb der Aufnahme geführte Bereich der Glocke starkwandig ausgebildet.

Ausführungsbeispiele der Erfindung werden nachstehend anhand der Zeichnung näher erläutert. Es zeigten :
Fig. 1 einen Axialschnitt einer ersten Ausführungsform einer Vorrichtung zum Füllen von Behältern, während des Füllvorganges,
Fig. 2 einen Axialschnitt einer abgewandelten Ausführungsform einer Füllvorrichtung mit einem mit einem Siphon versehenen Füllrohr,
Fig. 3 eine Querschnittsansicht nach den Pfeilen A-A,
Fig. 4 einen Teilschnitt gemäß den Pfeilen B-B und
Fig. 5 und 6 teilweise Schnittansichten von abgewandelten Füllvorrichtungen zum Füllen von Behältern mit verschiedenen Durchmessern.

Aus den Figuren ist zu entnehmen, daß eine Aufnahme 2 mit einem Träger 1 der Füllvorrichtung fest verbunden ist. In der Aufnahme 2 ist eine Glocke verschiebbar angeordnet. Der untere Rand 5 der Glocke 3 stützt sich über eine Dichtung 6 auf den oberen Rand eines Behälters in Form einer Dose 7 ab, die auf einem Tisch 8 steht. Im oberen Teil der Glocke 3 befindet sich eine Dichtung 4, die eine Abdichtung einer Schubkammer 9 erbringt, die von der Aufnahme 2, der Stirnfläche der Glocke 3 sowie der Außenseite eines Füllrohres 11 begrenzt wird. Ein Körper 10 ist axial verschiebbar im Inneren des Füllrohres 11 angeordnet und ermöglicht das Verschließen einer Leitung 12, wenn ein Dichtring 13 mit einem Dichtsitz 14 innerhalb des Füllrohres 11 in Anlage gelangt. Das Ableiten von Luft aus der Dose erfolgt über ein Entlüftungsrohr 15, das mit der Glocke 3 über Arme 16 verbunden ist und in einer axialen Durchgangsbohrung 17 des Körpers 10 geführt wird.

Das Entlüftungsrohr 15 kann außen so ausgebildet sein, wie dies in der Variante nach Fig. 2 gezeigt ist, um den Fluß der Flüssigkeit, den die Form des Körpers in axialer Richtung ausgerichtet hat, in Umfangsrichtung umzulenken. Dieser in Umfangsrichtung erfolgende Fluß wird bei der in Fig. 1 gezeigten Ausführungsform durch eine entsprechende Formung des Körpers 10 und des Füllrohres 11 erreicht. Diese Formgebung hat den Vorteil, daß der Fluß der Flüssigkeit äußerst flach wird und nach erfolgter Schließung des Körpers innerhalb des Füllrohres erfolgt kein Abtropfen von Flüssigkeit, da der Restfluß durch einen Film gestoppt wird, der infolge von Oberflächenspannung an dem Füllrohr verbleibt.

Bei der in Fig. 2 gezeigten Ausführungsform einer Füllvorrichtung ist der Körper 10 an der Unterseite mit einer Nut ausgebildet, in welcher ein Dichtring 13 angeordnet ist. Das Füllrohr 11 weist an der Unterseite eine Rinne auf, deren freie Wand in die Nut an der Unterseite des Körpers 10 hineinragt. Während des Füllvorganges wird dadurch ein Siphon ausgebildet. Nach Beendigung eines Füllvorgangs wird der Körper 10 abgesenkt, so daß sich die Stirnfläche der freien Wand der Rinne des Füllrohres 11 an den Dichtring 13 an der Unterseite des Körpers 10 dichtend anlegt.

Fig. 3 zeigt die Befestigung des Entlüftungsrohres 15 am unteren Rand der Glocke. Das Entlüftungsrohr ist über Arme 16 fest mit der Glocke verbunden. Wie aus Fig. 4 zu ersehen ist, ist der Querschnitt der Arme ellipsenförmig.

Fig. 5 zeigt eine Vorrichtung, die zum Füllen eines Behälters mit großem Durchmesser ausgebildet ist. Die Aufnahme 2 ist dafür mit einem entsprechend großen Durchmesser ausgebildet, so daß in der Aufnahme 2' eine Glocke 3' verschiebbar ist, die an der Unterseite einen Rand mit einer Dichtung aufweist, der sich abdichtend auf den oberen Rand des zu füllenden Behälters 7' aufsetzt. Zur Führung der Glocke 3 in der Aufnahme 2 und zur Ausbildung einer Schubkammer 9' weist die Glocke 3 in dem innerhalb der Aufnahme 2 verschiebbaren Bereich eine große Wandstärke auf.

Fig. 6 zeigt die Vorrichtung nach Fig. 5, die zur Füllung von Behältern 7" mit geringerem Durchmesser verwendet wird. Um die Verschiebbarkeit der Glocke 3" innerhalb der Aufnahme 2" und die Ausbildung einer Schubkammer 9" zu ermöglichen, ist zwischen der Aufnahme 2" und der Glocke 3" eine Buchse 18 angeordnet.

Bei der erfindungsgemäßen Vorrichtung kann durch Austauschen der in der Aufnahme verschiebbaren Glocke eine Anpassung an unterschiedliche Durchmesser erreicht werden. Die Glocke weist dann entweder eine ausreichende Wandstärke auf, oder zwischen Glocke und Aufnahme werden Buchsen entsprechender Stärke eingesetzt.

## Patentansprüche

1. Vorrichtung zum Füllen von Behältern mit einem Füllrohr (11), in welchem ein mit einer Durchgangsbohrung (17) ausgebildeter Körper (10) zwischen einer Füllstellung und einer Abdichtstellung verschiebbar angeordnet ist, und mit einer koaxial zum Füllrohr (11) verschiebbar geführten auswechselbaren Glocke (3), wobei der untere Rand (5) der Glocke (3) zwecks Abstützung auf einem Behälter (7) eine Dichtung (6) aufweist, dadurch gekennzeichnet, daß die Außenwand der Glocke (3) an der Innenwand einer nach unten offenen Aufnahme (2) und die Innenwand der Glocke (3) an der Außenwand des Füllrohres (11) abdichtend geführt sind, so daß in der Aufnahme (2) oberhalb der oberen Stirnfläche der Glocke (3) eine Kammer (9) zum Verschieben der Glocke (3) innerhalb der Aufnahme (2) ausgebildet wird.

2. Vorrichtung nach Anspruch 1, dadurch gekennzeichnet, daß zwischen der Glocke (3") und der Wand der Aufnahme (2') eine Buchse (18) angeordnet ist.

3. Vorrichtung nach Anspruch 1, dadurch gekennzeichnet, daß der innerhalb der Aufnahme (2') geführte Bereich der Glocke (3') starkwandig ausgebildet ist.

## Claims

1. An apparatus for filling containers, comprising a filling pipe (11), in which a body (10) provided with a through-hole (17) is arranged so as to be movable between a filling position and a sealing position, and comprising a replaceable bell (3) that can be moved coaxially with respect to the filling pipe (11), where the bottom edge (5) of the bell (3) is provided with a seal (6) to be supported on a container (7), characterized in that the outer wall of the bell (3) is sealingly disposed on the inner wall of a receptacle (2) that is open at its bottom, and the inner wall of the bell (3) is sealingly disposed on the outer wall of the filling pipe (11), so that in the receptacle (2) above the upper end face of the bell (3) a chamber (9) is formed for moving the bell (3) inside the receptacle (2).

2. An apparatus according to claim 1, characterized in that between the bell (3") and the wall of the receptacle (2') a bushing (18) is disposed.

3. An apparatus according to claim 1, characterized in that the portion of the bell (3') disposed inside the receptacle (2') has a thick-walled design.

## Revendications

1. Dispositif pour remplir des récipients au moyen d'un tube de remplissage (11), dans lequel un corps (10) formé avec un alésage traversant (17) est monté déplaçable entre une position de remplissage et une position d'étanchéité, et comprenant une jupe échangeable (3) guidée en déplacement coaxialement au tube de remplissage (11), le bord inférieur (5) de la jupe (3) comportant une garniture d'étanchéité (6) pour appui sur un récipient (7), caractérisé en ce que la paroi extérieure de la jupe (3) et sa paroi intérieure sont guidées de façon étanche, respectivement sur la paroi interne d'un logement (2) ouvert vers le bas, et sur la paroi extérieure du tube de remplissage (11), de sorte qu'une chambre (9) est formée dans le logement (2) au-dessus de la face frontale supérieure de la jupe (3) pour le déplacement de cette jupe (3) à l'intérieur du logement (2).

2. Dispositif selon la revendication 1, caractérisé en ce qu'un manchon (18) est agencé entre la jupe (3") et la paroi du logement (2').

3. Dispositif selon la revendication 1, caractérisé en ce que la partie de la jupe (3') guidée à l'intérieur du logement (2') est à paroi épaisse.
